# FASCICULE DE BREVET EUROPEEN

(11) **EP 0 041 907 B1**
(45) Date de publication et mention de la délivrance du brevet: **11.01.1984**
(21) Numéro de dépôt: 81420083.8
(22) Date de dépôt: 03.06.1981
(51) Int. Cl.: B21B 25/02

(54) **Banc de retenue de mandrin pour laminoir continu**
Dornrückhaltebank in kontinuierlich arbeitenden Walzwerken
Bench for retaining the mandrel in continuous rolling mills

(30) Priorité: 06.06.1980 FR 8012609
(43) Date de publication de la demande: 16.12.1981
(73) Titulaire: VALLOUREC Société Anonyme dite., F-75116 Paris (FR)
(72) Inventeur: Blanquet, Claude, F-59530 Le Quesnoy (FR); Fichel, André, F-59770 Marly (FR)
(74) Mandataire: de Passemar, Bernard

## Description

L'invention concerne un banc de retenue pour retenir, puis lâcher, un mandrin entraîné dans un laminoir par un tube auquel le mandrin est associé.

Ce laminoir est, par exemple, un laminoir continu et la technique de fabrication du tube implique, par exemple, que le mandrin qui porte le tube à son extrémité soit d'abord retenu à vitesse contrôlée pendant le laminage du tube, puis soit lâché de façon à traverser le laminoir à la suite du tube.

Une telle technique est décrite dans le brevet française 2 198 797.

Il est connu de retenir le mandrin au moyen d'une fourchette que l'on déplace d'abord sur un parcours rectiligne parallèle à l'axe du laminoir, puis que l'on escamote pour libérer le mandrin. Ce déplacement et cet escamotage sont obtenus en fixant la fourchette transversalement à deux maillons situés en vis-à-vis de deux chaînes sans fin disposées en parallèle selon un parcours rectiligne entre une roue d'entraînement et une roue de tension dont la position est réglable.

L'enroulement des chaînes autour des roues de tension provoque l'escamotage progressif de la fourchette par variation de l'angle que forme la fourchette avec la surface de contact du mandrin.

On constate, dans la pratique, que cette variation, qui est imposée par les chaînes, ne se fait pas toujours à la vitesse ni selon l'angle qui convient. Le problème à résoudre est d'éviter le dégagement intempestif hors de la fourchette, du mandrin; dégagement qui se fait vers le haut, de façon prématurée et avec choc, la fourchette s'inclinant en même temps qu'elle s'éclipse de la ligne de laminage d'une inclinaison égale à celle du maillon auquel elle est liée.

Ce problème est résolu en fixant la fourchette, non pas directement sur la chaîne, mais sur un chariot articulé à deux maillons, en vis-à-vis des chaînes et en disposant des cames dans la région des roues de tension pour contrôler le changement d'orientation du chariot dans la zone critique d'escamotage.

Cette solution présente l'inconvénient d'une complexité mécanique et oblige à déplacer les cames et à refaire les réglages lorsque les roues de retour des chaînes doivent être déplacées, par exemple pour modifier la tension des chaînes.

La présente invention vise à conserver les avantages du chariot vis-à-vis de la solution antérieure tout en évitant d'avoir recours à des cames.

On y parvient, selon l'invention, en établissant, en plus de l'articulation du chariot aux chaînes, selon l'art antérieur, une liaison supplémentaire entre les chaînes et le chariot et en positionnant la fourchette de retenue du mandrin dans la partie aval du chariot. Les deux liaisons-articulations du chariot avec la chaîne sont effectuées sur des maillons différents. Les deux liaisons-articulations du chariot sont agencées de façon à permettre un débattement au niveau de l'une des deux articulations chariot-chaînes. Sans débattement, l'enroulement des chaînes sur les roues d'entraînement et de tension ne serait plus possible.

La liaison sand débattement axial par rapport aux maillons, considérée ci-après comme liaison principale, supporte tout l'effort de retenue du mandrin. Cette liaison doit être doublée pour répartir l'effort sur les deux chaînes. Par contre, la liaison supplémentaire entre chariot et chaînes, peut se faire d'un côté seulement du chariot sur une seule des deux chaînes, et non obligatoirement sur les deux.

Une solution préférentielle de réalisation de l'invention consiste à disposer le débattement au niveau de la liaison-articulation aval qui constitue la liaison supplémentaire.

L'effort de traction exercé par le mandrin sur le chariot, effort qui est transmis à la chaîne par l'intermédiaire de la liaison principale sans débattement, se fait de cette façon, le plus longtemps possible, sur la partie rectiligne du trajet de la chaîne, alors que, si la disposition inverse était adoptée, une partie de l'effort de traction se ferait sur une plus grande partie non rectiligne.

Pour des raisons constructives, les maillons de la chaîne sur lesquels se font les liaisons-articulations sont des blocs. Ces blocs sont, en général, reliés entre eux par des segments intermédiaires ou plats.

Ceci est la constitution normale d'une chaîne.

Une réalisation simple de la liaison supplémentaire est constituée pour une chaîne ou pour les deux, par un axe auxiliaire solidaire du chariot et en prise avec possibilité de coulissement dans une lumière, de préférence longitudinale, d'un maillon d'au moins l'une des deux chaînes. On peut également réaliser cette liaison supplémentaire par un axe auxiliaire solidaire d'un maillon de l'une des chaînes et en prise, avec possibilité de coulissement dans une lumière, de préférence longitudinale, du chariot.

La fourchette est, de préférence, disposée au voisinage de la liaisonarticulation avale.

On décrira ci-après une réalisation préférée d'un banc de retenue conforme à l'invention, en référence aux figures du dessin joint, sur lequel:
- la figure 1 est un schéma de principe en vue cavalière d'un banc de retenue de l'art antérieur,
- la figure 2 est un schéma de principe en vue cavalière d'un banc de retenue conforme à la présente invention,
- la figure 3 est un schéma représentant en coupe verticale un mandrin et une fourchette de l'art antérieur dans le cas où celle-ci est fixée directement sur deux maillons en vis-à-vis de l'une et l'autre chaîne dans la période où la fourchette retient le mandrin pendant son parcours rectiligne,
- la figure 4 représente selon la même coupe verticale la même fourchette et le même mandrin au moment de son dégagement de la fourchette.,
- la figure 5 représente de façon analogue à la figure 3, en coupe verticale, un mandrin et une fourchette selon l'invention au cours de son déplacement rectiligne
- la figure 6 représente de façon analogue à la figure 4, un mandrin et une fourchette selon l'invention au moment du dégagement du mandrin de la fourchette.

La figure 1 est une vue d'ensemble très schématique d'un banc de retenue de l'art antérieur. Le banc comprend deux chaînes parallèles (1 -1'), formant chacune un circuit fermé entre une roue motrice (2-2') et une roue folle de retour et de tension (3-3'). Les roues motrices (2-2') sont entraînées par un moteur (4). Chaque chaîne est constituée d'une succession de maillons ou blocs (5-5') réunis de proche en proche par des segments intermédiaires ou plats (6-6'). Le banc comprend, en outre, un chariot (7) fixé aux chaînes par des axes latéraux (8- 8') articulés à pivotement sur deux maillons en vis-à-vis (9-9'). Ce chariot porte une fourchette (10) qui est destinée à retenir le mandrin (11) par contact de la surface de retenue (12) de la fourchette avec un épaulement (13) du mandrin; des galets (16-16'), solidaires du chariot, maintiennent celui-ci dans l'ace de passe pendant la course de travail, grâce à des chemins de roulement (17-17'), parallèles eux-mêmes à l'ace de passe. A proximité des roues de tension (3-3'), est disposée une came (14) à laquelle correspond un galet de came (14') monté sur un bras solidaire du chariot, de sorte qu'en fin de course, le galet (14'), sous l'action de la came (14), provoque un dégagement rapide de la fourchette, le profil des chemins (17-17') étant, dans cette zone, dessiné de façon à permettre ce mouvement.

Il est inutile de décrire en détail ce type de réalisation connu dont la figure est un simple schéma de principe.

Comme on le voit sur la figure 2, le banc de retenue de l'invention comprend un chariot (7) qui est lié aux chaînes (1 -1'), non seulement par les axes latéraux (8-8'), mais encore par des axes latéraux auxiliaires (15-15'). Les axes (8-8') sont articulés à pivotement sur deux maillons en vis-à-vis (9-9') des chaînes (1 -1'), tandis que les axes auxiliaires (15-15') correspondent aux maillons (18-18') qui précèdent immédiatement les maillons (9 -9') et n'en sont séparés que par un segment intermédiaire. Ces axes peuvent se déplacer dans des lumières longitudinales (19-19') des maillons (18-18') où ils sont retenus prisonniers.

Des dispositions analogues sont adoptées pour l'autre chaîne et sont indiquées par les mêmes références affectées de l'indice prime.

La fourchette (10) est constituée, par exemple, par un découpage adéquat du chariot sur lui-même ou par une pièce rapportée. L'invention n'est pas limitée à une fourchette particulière.

Du fait de la possibilité d'orientation du chariot par ses deux axes d'articulation amont (15) et aval (8) avec débattement pendant le passage de la chaîne sur la roue de retour et de tension (3-3'), l'angle que forme la fourchette avec l'axe du mandrin pendant le début du basculement du chariot varie moins vite que dans le cas d'une fourchette qui serait liée rigidement à la chaîne, si bien que l'angle ce que fait le plan de la surface de retenue de la fourchette avec le plan de la surface d'appui de l'épaulement (i3) du mandrin reste toujours tel que tg ce est inférieur à f, f étant le coefficient de frottement relatif de ces deux surfaces; il en résultate que l'effort de retenue du mandrin (11) ne présente aucune composante dirigée vers le haut, comme ce serait le cas si tg α devenait supérieur à f, et que le mandrin n'a pas tendance à s'échapper vers le haut pendant la phase de lâcher, ce qui s'accompagne toujours d'efforts de flexion dans l'épaulement (13) et d'arrachement du métal dans sa face d'appui.

Les figures 3 et 4, illustrent en détail le fonctionnement d'un banc de l'art antérieur.

La fourchette (10) de ce banc est liée directement à deux maillons (9-9') en vis-à-vis de l'une et l'autre chaîne. Ce banc ne comporte pas comme celui de la figure 1, de came (14) ni de galet (14') ni de chemin de roulement (17-17'), qui permettent à la fourchette de suivre une trajectoire appropriée au moment du dégagement du mandrin (11).

Les figures 5 et 6 illustrent parallèlement le fontionnement d'un banc selon l'invention.

Sur ces 4 figures sont représentés schématiquement la fourchette (10), le mandrin (11) avec son épaulement (13) prenant appui sur la surface de retenue (12) de la fourchette ainsi que les liaisons de la fourchette (10) avec les chaînes (1 ―1'). Seules les chaînes (1') à l'arrière du plan de coupe sont représentées.

Pour une bonne réparition des efforts de traction des chaînes (1 -1') l'ace du mandrin (11) reste parallèle et dans le plan de l'axe (10) des chaînes (1 -l') dans la partie horizontale de leur trajectoire.

En figure 3 at 4, la fourchette (10) selon l'art antérieur est liée rigidement à deux maillons (9-9') en vis-à-vis et son plan de retenue (12) reste, pendant le déplacement de la chaîne, perpendiculaire au maillon (9') seul représenté sur la figure, c'est-à-dire, à la ligne joignant les axes voisins (21 -22) de la chaîne (1').

Dans le dispositif selon l'invention (figures 5 et 6), le chariot (non figuré) portant la fourchette (10) est lié aux chaînes par les axes-articulations (8-8') et (15-15') sur les maillons en vis-à-vis (9-9') et (18-18') séparés par des maillons intermédiaires (6'). Seule la chaîne (1') à l'arrière du plan de coupe est représentée. On remarque la lumière pour débattement (19) dans le maillon (9'). Dans le déplacement de la chaîne, le plan de retenue (12) de la four chette reste perpendiculaire à la ligne joignant les axes (8-15). Il est au voisinage de la partie aval du chariot.

En figures 3 et 5 sont représentés le mandrin retenu par la fourchette dans une position quelconque de la partie rectiligne de la chaîne.

En figures 4 et 6, sont représentées les positions respectives mandrin/fourchette au moment du dégagement du mandrin de la fourchette. On voit qu'en figure 6, l'angle x, formé par le plan de retenue de la fourchette (10) selon l'invention avec le plan de la surface d'appui de l'épaulement (13) du mandrin varie de 0 à une valeur maximum α 1 au moment de son dégagement. Dans l'art antérieur, le même angle α varie de 0 à a2, avec a2 superieur à α1, comme représenté en figure 4.

Avec le banc de l'invention, on maintient alors aisément la relation tg a1 inférieur à f, qui a été explicitée précédemment et le mandrin n'a aucune tendance à s'échapper vers le haut pendant la phase du lâcher.

La valeur de l'angle limite α1 au moment du gégagement, peut être diminuée par augmentation de la distance entre les deux axes-articulations (8) et (15) ceci en montant des axes-articulations (8) et (15) sur des maillons séparés par plus d'un segment intermédiaire.

On voit que le dispositif selon l'invention permet à la fourchette (10) de s'éclipser au moment où le mandrin se dégage, ceci sans nécissiter les galets (16-16'), les chemins de roulement (17-17'), la came (14) ni le galet (14') du dispositif de la figure 1.

Dans une variante de réalisation, l'axe qui constitue la liaison supplémentaire est fixe par rapport au maillon qui l'entraîne et à débattement dans une lumière du chariot.

## Revendications

1. Banc de retenue de mandrin pour le mandrin (11) qui porte un tube dans un laminoir, ce banc comprenant un chariot (7), qui est entraîne par deux chaînes sans fin (1-1') disposées en parallèle, le chariot étant articulé à deux maillons (9-9') en vis-à-vis des deux chaînes, ledit chariot comportant une fourchette (10) située sur la partie aval du chariot (7) et apte à retenir le mandrin, caractérisé par le fait qu'il existe une liaison suplémentaire (15) entre le chariot et un maillon (18) de l'une au moins des deux chaînes (1-1'), ce maillon étant différent de ceux (9-9') auxquels est articulé le chariot (7), la liaison supplémentaire (15) permettant un débattement du chariot (7) par rapport aux chaînes (1-1`) dans le sens long des chaînes.

2. Banc de retenue selon revendication 1, caractérisé par le fait que la liaison supplémentaire (15-15') se fait sur deux maillons respectifs (18-18') en vis-à-vis des deux chaînes (1-1').

3. Banc de retenue, selon revendications 1, caractérisé par le fait que la liaison supplémentaire (15-15') entre chariot (7) et au moins l'une des deux chaînes (1-1') est située en aval des maillons (9-9') auxquels le chariot est articulé

4. Banc de retenue, selon l'une quelconque des revendications 1, 2 ou 3, caractérisé en ce que la liaison supplémentaire est constituée par un axe (15-15') fixé au chariot et qui est retenu prisonnier, avec possibilité de coulissement dans la longueur d'une lumière (19-19') d'un maillon (18-18') de la chaîne.

5. Banc de retenue, selon l'une quelconque des revendications 1, 2, 3 ou 4, caractérisé en ce que la liaison supplémentaire intéresse un maillon séparé du maillon auquel le chariot est articulé par plus d'un segment intermédiaire ou plat.

6 Banc de retenue, selon l'une quelconque des revendications 1, 2, 3 ou 4, caractérisé en ce que la liaison supplémentaire intéresse le chariot est articulé.

7. Banc de retenue selon l'une quelconque des revendications 1 à 6, caractérisé en ce que la fourchette se trouve située au voisinage de la liaison supplémentaire aval.

8. Banc de retenue, selon l'une quelconque des revendications 1, 2, 3, 5, 6, ou 7 caractérisé en ce que la liaison avec débattement peut être positionnée sur les chaînes, le débattement se faisant sur le chariot.

9. Banc de retenue selon l'une quelconque des revendications 4 ou 8, caractérisé en ce que la lumière (19-19') s'étend longitudinalement.

## Patentansprüche

1. Dornrückhaltebank für einen Dorn (11), der ein Rohr in einem Walzwerk trägt,
- wobei die Bank einen Schlitten (7) aufweist, der von zwei parallelen endlosen Ketten (1 -1 1') angetrieben wird,
- wobei der Schlitten an zwei gegenüberliegenden Kettengliedern (9-9') der beiden Ketten angelenkt ist und
- wobei der Schlitten eine Gabel (10) aufweist, die am in Bewegungsrichtung abwärts gelegenen Teil des Schlittens (7) angeordnet ist und den Dorn zurückhalten kann,
gekennzeichnet
- durch eine zusätzliche Verbindung (15) zwischen dem Schlitten und einem Kettenglied (18) wenigstens einer der beiden Ketten (1-1'),
- wobei dieses Kettenglied sich von denjenigen (9-9') unterscheidet, an denen der Schlitten (7) angelenkt ist,
- wobei die zusätzliche Verbindung (15) ein Nachgeben des Schlittens gegenüber den Ketten (1-1') in Längsrichtung der Ketten gestattet.

2. Rückhaltebank nach Anspruch 1, dadurch gekennzeichnet, daß die zusätzliche Verbindung (15-15') an zwei entsprechenden gegenüberliegenden Kettengliedern (18-18') der beiden Ketten (1-1') erfolgt.

3. Rückhaltebank nach Anspruch 1, dadurch gekennzeichnet, daß die zusätzliche Verbindung (15-15') zwischen dem Schlitten (7) und wenigstens einer der beiden Ketten (1 -1') sich in Bewegungsrichtung abwärts der Kettenglieder (9 -9') befindet, an denen der Schlitten angelenkt ist.

4. Rückhaltebank nach einem der Ansprüche 1, 2 oder 3, dadurch gekennzeichnet, daß die zusätzliche Verbindung aus einer Achse (15-15') besteht, die am Schlitten befestigt und eingefangen gehalten ist mit Verschiebungsmöglichkeit in der Längsrichtung einer Ausnehmung (19-19') eines Kettenglieds (18-18') der Kette.

5. Rückhaltebank nach einem der Ansprüche 1, 2, 3 oder 4, dadurch gekennzeichnet, daß die zusätzliche Verbindung ein Kettenglied betrifft, das durch mehr als ein zwischenliegendes oder flaches Segment von dem Kettenglied getrennt ist, an dem der Schlitten angelenkt ist.

6. Rückhaltebank nach einem der Ansprüche 1, 2, 3 oder 4, dadurch gekennzeichnet, daß die zusätzliche Verbindung das Kettenglied (18-18') betrifft, das unmittelbar dem Kettenglied (9-9') vorangeht, an dem der Schlitten angelenkt ist.

7. Rückhaltebank nach einem der Ansprüche 1 bis 6, dadurch gekennzeichnet, daß sich die Gabel in der Nähe der in Bewegungsrichtung abwärts gelegenen zusätzlichen Verbindung befindet.

8. Rückhaltebank nach einem der Ansprüche 1, 2, 3, 5, 6 oder 7, dadurch gekennzeichnet, daß die Verbindung mit Nachgiebigkeit auf den Ketten angeordnet sein kann, wobei die Nachgiebigkeit am Schlitten stattfindet.

9. Rückhaltebank nach einem der Ansprüche 4 oder 8, dadurch gekennzeichnet, daß sich die Ausnehmung (19-19') in Längsrichtung erstreckt.

## Claims

1. A mandrel retaining bench for the mandrel (11) which carries a tube in a rolling mill, the bench comprising a carriage (7) which is entreined by two endless chains (1-1') which are arranged parallel to each other, the carriage being pivotally connexted to the mutually facing links (9-9') of the two chains, the carriage carrying a fork (10) disposed on the downstream part of the carriage (7) and capable of retaining the mandrel, characterised in that there is an additional connection (15) between the carriage and a link (18) of one at least of the two chains (1 -1'), said link being different from those (9-9') to which the carriage (7) is connected, the additional connection (15) permitting a deflection movement of the carriage (7) with respect to the chains (1 -1') in the long direction of the chains.

?.. A retaining benchaccording to claim 1 characterised in that the additional connection (15-15') is to two respective mutually facing links (18-18') of the two chains (1 -1').

3. A retaining bench according to claim 1 characterised in that the additional connection (15-15') between the carriage (7) and at least one of the chains (1 -1') is disposed downstream of the links (9-9') to which the carriage is pivotally connected.

4. A retaining bench according to one of claims 1, 2 or 3, characterised in that the additional connection is formed by an axis member (15-15') which is fixed to the carriage and which is held captive with the possibility of sliding movement in the lengthwise direction of an aperture (19-19') in a link (18-18') of the chain.

5. A retaining bench according to any one of claims 1, 2, 3 or 4 characterised in that the additional connection involves a link which is separated from the link to which the carriage is pivotally connected by more than one intermediate segment or plate.

6. A retaining bench according to any one of claims 1, 2, 3 or 4 characterised in that the additonal connection involves the link (18-18') immediately predecing the link (9-9') to which the carriage is pivotally connected.

7. A retaining benchaccording to any one of claims 1 to 6 characterised in that the fork is disposed in the vicinity of the additional downstream connection.

8. A retaining bench according to any one of claims 1, 2, 3, 5, 6 or 7 characterised in that the connection with deflection movement may be positioned on the chains, the deflection movement taking place on the carriage.

9. A retaining bench according to either one of claims 4 or 8 characterised in that the aperture (19-19') extends longitudinally.
